# EUROPÄISCHE PATENTSCHRIFT

(11) **EP 0 348 874 B1**
(45) Veröffentlichungstag und Bekanntmachung des Hinweises auf die Patenterteilung: **05.05.1993**
(21) Anmeldenummer: 89111625.3
(22) Anmeldetag: 26.06.1989
(51) Int. Cl.: E05D 15/46

(54) **Quaderförmiger Container**
Squared container
Conteneur carré

(30) Priorität: 27.06.1988 DE 8808225 U; 25.07.1988 DE 8809465 U; 25.07.1988 DE 3825184
(43) Veröffentlichungstag der Anmeldung: 03.01.1990
(73) Patentinhaber: EDELHOFF POLYTECHNIK GMBH & CO., D-58640 Iserlohn (DE)
(72) Erfinder: Edelhoff, Gustav Dieter, D-5860 Iserlohn (DE)
(74) Vertreter: Gossel, Hans K., Dipl.-Ing.

(56) Entgegenhaltungen:
- DE-U- 8 800 293
- FR-A- 247 240
- FR-A- 1 308 150

## Beschreibung

Die Erfindung betrifft einen quaderförmigen Container zur Aufnahme von Müll, mit einer an einer Stirnseite angeordneten, vorzugsweise dem Einfüllen dienenden Öffnung, die durch eine Klappe oder einen Deckel verschließbar ist, wobei eine Betätigungseinrichtung zum Verschwenken des Deckels zwischen seiner Verschlußund Öffnungsstellung und eine Verriegelung zum Verriegeln des Deckels in der Verschlußstellung vorgesehen sind.

Aus der europäischen Patentveröffentlichung Nr. 163 859 ist ein Müllsammelfahrzeug bekannt, das mit einem als Wechselbehälter ausgebildeten und durch lösbare Kupplungen mit dem Chassis verriegelten Container der eingangs angegebenen Art zur Aufnahme von Müll und mit einer mit diesem fest verbundenen Schütteinheit und mit einer Förder- und Presseeinrichtung zum Transportieren des in die Einschüttöffnung der Schütteinheit entleerten Mülls in den Container durch dessen Einfüllöffnung versehen ist. Bei diesem bekannten Container ist die Öffnung durch einen Schieber verschließbar, der durch eine mit entsprechenden Klinken bzw. Kupplungseinrichtungen versehenen Hydraulikzylinder bewegbar ist, der Teil der Schütteinheit ist. Der bekannte Schieberverschluß kann verkanten oder sich durch in den Führungen des Schiebers festsetzende Gegenstände verklemmen. Weiterhin kann der Schieberverschluß nicht zur Anwendung kommen, wenn die Einschüttöffnung überragende Teile, wie beispielsweise vorstehende Befestigungslaschen, oder mit der Stirnwandung des Behälters verbundene Ösen zum Ankuppeln des Behälters o.dgl. vorhanden sind, die in dem Verschiebeweg des Verschlußschiebers liegen.

Aus der europäischen Patentveröffentlichung 235 824 ist ein Container der eingangs angegebenen Art bekannt, bei dem die dessen Einfüllöffnung verschließende Verschlußklappe um eine Schwenkwelle zwischen ihrer Öffnungs- und Verschlußstellung schwenkbar ist. Bei diesem bekannten Container muß jedoch verhältnismäßig viel Raum zum Betätigen der Verschlußklappe vorhanden sein, der möglicherweise insbesondere dann nicht immer zur Verfügung steht, wenn die Einfüllöffnung bei auf dem Müllsammelfahrzeug befindlichen Container geöffnet oder verschlossen werden soll.

Aufgabe der Erfindung ist es, einen Container der eingangs angegebenen Art zu schaffen, dessen Deckel sich bei geringem Raumbedarf zwischen einer Öffnungs- und Verschlußstellung bewegen läßt, wobei am Container nach außen vorstehende Teile nach dem Verschwenken abgedeckt werden können.

Erfindungsgemäß wird diese Aufgabe bei einem gattungsgemäßen Container dadurch gelöst, daß an den seitlichen Rändern des Deckels äußere Enden von Paralellenkern angelenkt sind, deren innere Enden auf mit den Behälterseitenwänden verbundenen Bolzen oder Zapfen gelagert sind, daß zwei Parallelenker derart abgewinkelt sind, daß deren äußeren Enden in der Verschlußstellung parallel zu den seitlichen Randprofilen des Deckels verlaufen, daß die zwei anderen Parallellenker ebenfalls abgewinkelt sind und daß der Deckel mit haubenartigen Ausbuchtungen versehen ist. Die erfindungsgemäß vorgesehenen Parallellenker, deren zueinander parallelen durch die zugehörigen Gelenkpunkte gezogenen Linien schräg zur Längsmittelebene des Behälters verlaufen, definieren mit dem Deckel ein Viergelenksystem, in dem sich der Deckel in seinen jeweiligen Endlagen entweder in der Öffnungs- oder in der Verschlußstellung befindet. Durch die Parallellenker ist der Deckel an vier Punkten geführt, so daß er in seiner Verschlußstellung bei entsprechender Verriegelung große von innen her durch das Füllgut auf diesen wirkende Kräfte aufzunehmen vermag. Ein selbsttätiges Öffnen des Containerdeckels, beispielsweise infolge von während des Containertransports beim Bremsen und Beschleunigen auf diesen wirkenden Kräften, ist ausgeschlossen.

Ein gemäß der Lösung der Erfindung vorgeschlagener aus Parallellenkern bestehender Beschlag ist bislang nur als Möbelbeschlag bekannt (DE-U-88 00 293).

Weiterhin wird der Container durch die Verriegelung vollständig abgedichtet.

Weiterhin ist der Deckel zwischen seiner Verschluß- und Öffnungsstellung aus der Ebene der Stirnwandung des Containers abgehoben, so daß er über aus der Behälteröffnung herausragende Einbauten und Einrichtungen, die sich auf der Behälterstirnseite befinden, hinweggehoben wird.

Die Verriegelungseinrichtungen für den Deckel können beliebiger Art sein. Diese können unmittelbar an dem Behälterdeckel oder aber auch an den Parallellenkern angreifen. In einfachster Form können die Verriegelungseinrichtungen aus einem Verriegelungsbolzen bestehen, der durch die Verriegelung dienende Ösen oder Bohrungen greift.

Die Betätigungseinrichtung zum Öffnen und Schließen kann beispielsweise aus einem einen der Linker über den behälterseitigen Zapfen hinaus verlängernden Arm bestehen.

Die Lenker können aus Winkelhebeln bestehen, wobei zweckmäßigerweise die inneren Parallellenker äußere Teile aufweisen, die in der Schließstellung parallel zu dem Rand des Deckels verlaufen.

In weiterer Ausgestaltung der Erfindung ist vorgesehen, daß der Deckel mit einer haubenartigen Ausbuchtung versehen ist, die in der Schließstellung die Behälteröffnung überragende Einbauteile, z.B. vorstehende Befestigungslaschen, überdeckt.

Ist der Behälter oberhalb des in seiner Verschlußstellung befindlichen Deckels mit Laschen oder Ösen zum Ankuppeln versehen, weist der Deckel in weiterer Ausgestaltung der Erfindung eine haubenartige Ausbuchtung auf, die sich in der Öffnungsstellung über diese Laschen oder Ösen legt.

Ein Ausführungsbeispiel der Erfindung wird nachstehend anhand der Zeichnung näher erläutert. In dieser zeigt
- Fig.1: eine Seitenansicht der mit dem Deckel versehenen Seite des Containers,
- Fig.2: eine Draufsicht auf die mit dem Deckel versehene Stirnseite des Behälters,
- Fig.3: einen Schnitt durch die Anlenkung eines Parallellenkers an den Deckel längs der Linie A-B in Fig.1 und
- Fig.4: einen Schnitt durch die Anlenkung eines Lenkers an eine Behälterseitenwandung längs der Linie C-D in Fig.1.

Fig.1 zeigt die linke Seite eines quaderförmigen Containers 1, der als Wechselbehälter für Müllsammelfahrzeuge der Aufnahme von Müll dient. Die linke Stirnseite 2 des Behälters 1 ist mit einer in Fig.2 gestrichelt eingezeichneten Einfüllöffnung 3 versehen, die sich im unteren Teil der Stirnseite 2 befindet. Diese Einfüllöffnung 3 ist durch einen in Draufsicht rechteckigen Deckel 4 verschließbar. Dieser Deckel 4 ist durch Parallellenker 5,6,5′,6′ mit den Seitenwänden des Behälters gelenkig verbunden. Der Lenker 5 ist in seinem inneren Endbereich auf einem mit der Behälterseitenwandung 7 verschweißten Bolzen 8 schwenkbar gelagert. Der äußere Endbereich des Lenkers 5 ist auf einem Bolzen 9 schwenkbar gelagert, der im mittleren Bereich mit dem seitlichen Randprofil 10 des Behälterdeckels 4 verschweißt ist. Entsprechend ist der innere Teil des Lenkers 6 auf dem Bolzen 11 gelagert, der mit der Behälterseitenwandung 7 verschweißt ist. während der äußere Endbereich auf einem Bolzen 12 gelagert ist, der sich im Bereich des unteren oder äußeren Endes des seitlichen Randprofils 10 des Deckels 4 befindet.

Die Lenker 5,5′ sind abgewinkelt, wobei die äußeren Enden der Lenker 5,5′ in der aus Fig.1 ersichtlichen Weise in der Verschlußstellung parallel zu dem Randprofil 10 des Deckels 4 verlaufen. Auch die äußeren Arme der Lenker 6, 6′ sind in der aus Fig. 1 ersichtlichen Weise abgewinkelt. Die Abwinkelungen der Lenker 5, 5′ und 6, 6′ sind vorgesehen, damit diese nicht mit den auf die Seitenwandungen des Containers aufgesetzten Schienen 22 kollidieren können. Sowohl in der Öffnungs- als auch in der Schließstellung greifen die Lenker 5, 5′ und 6, 6′ aufgrund ihrer Abwinkelungen um die Schienen 22 herum.

Der Lenker 6 ist mit einem diesen über den Gelenkbolzen 11 hinaus verlängernden Arm 13 versehen, der als Betätigungseinrichtung zum Öffnen und Schließen des Behälters 1 dient.

Im übrigen sind Verriegelungseinrichtungen vorgesehen, die den Behälterdeckel 4 in der aus den Fig. 1 und 2 ersichtlichen Verschlußstellung verriegeln.

Zur Parallelführung des Deckels 4 während seiner Bewegung zwischen der Öffnungs- und Verschlußstellung weisen die Bolzen 8,11 einerseits und die Bolzen 9,12 andererseits gleiche Abstände voneinander auf. Die durch die Gelenkbolzen verbundenen Verbindungslinien sind derart zur Mittelebene des Containers 1 geneigt, daß der Deckel 4 während seiner Verschwenkung zwischen seiner Schließ- und Öffnungsstellung in der gewünschten Weise abgehoben und einen genügend großen Schwenkweg zurücklegt.

Das Seitenprofil 14 der Verschlußöffnung 3 ist in seinen oberen seitlichen Bereichen mit ösenförmigen Laschen 15 versehen, in die in der Verriegelungsstellung des Containers 1 auf einem Müllsammelfahrzeug Haken oder Riegel greifen, die den Container 1 mit der Schütt- und Presseinrichtung verriegeln. Der Deckel 4 ist mit zwei im Querschnitt trapezförmigen Ausbuchtungen 16 versehen, die diese Verschlußlaschen 15 in der Schließstellung des Deckels 4 übergreifen. Durch das der Verriegelung und Verschwenkung dienende Viergelenksystem wird beim Öffnen des Deckels 4 dieser so weit von den der Verriegelung dienenden Laschen 15 abgehoben, daß er behinderungsfrei von diesen freikommt.

Im oberen Teil der Stirnwandung 2 des Containers 1 befindet sich eine Öse 17, die aus einem Bolzen 18 besteht, der in Aufnahmebohrungen von gabelförmig angeordneten Laschen 19,20 eingeschweißt ist, die mit einem Verstärkungsprofil der Stirnseite 2 verschweißt sind. Die Öse 17 dient als Schleppöse der Handhabung des Containers, beispielsweise zur Verladung auf spezielle Transportfahrzeuge.

Der Deckel 4 ist mit einer weiteren mittleren im Querschnitt trapezförmigen Ausbuchtung 21 versehen, die in der Fig.1 gestrichelt eingezeichneten Öffnungsstellung des Deckels die Öse 17 überdeckt.

Wie aus Fig.3 ersichtlich ist, ist das äußere Ende des Lenkers 5 auf dem Zapfen 9 schwenkbar gelagert, der mit dem Randprofil des Behälterdeckels 4 verschweißt ist. Zur Sicherung der Lagerung ist auf den Bolzen 9 eine Scheibe 24 aufgesetzt, die durch einen Splint 25 festgelegt ist.

Entsprechend ist das innere Ende des Lenkers 6 auf dem mit der Behälterseitenwandung verschweißten Bolzen 11 festgelegt, der ebenfalls auf diesem durch eine Schweibe 25 und einen Splint 26 gesichert ist.

## Patentansprüche

1. Quaderförmiger Container zur Aufnahme von Müll, mit einer an einer Stirnseite angeordneten vorzugsweise dem Einfüllen dienenden Öffnung (3), die durch eine Klappe oder einen Deckel (4) verschließbar ist, wobei eine Betätigungseinrichtung zum Verschwenken des Deckels (4) zwischen seiner Verschluß- und Öffnungsstellung und eine Verriegelung zum Verriegeln des Deckels (4) in der Verschlußstellung vorgesehen sind,
**dadurch gekennzeichnet,**
daß an den seitlichen Rändern des Deckels (4) äußere Enden von Parallellenkern (5, 6) angelenkt sind, deren innere Enden auf mit den Behälterseitenwänden (7) verbundenen Bolzen (8, 11) oder Zapfen gelagert sind,
daß zwei Parallellenker (5) derart abgewinkelt sind, daß deren äußere Enden in der Verschlußstellung parallel zu den seitlichen Randprofilen (10) des Deckels (4) verlaufen,
daß die zwei anderen Parallellenker (6) ebenfalls abgewinkelt sind und
daß der Deckel (4) mit haubenartigen Ausbuchtungen (16, 21) versehen ist.

2. Container nach Anspruch 1, dadurch gekennzeichnet, daß eine Betätigungseinrichtung zum Verschwenken des Deckels (4) zwischen einer Verschluß- und Öffnungsstellung aus einem einen der Lenker (6) über den behälterseitigen Zapfen (11) hinaus verlängernden Arm (13) besteht.

3. Container nach Anspruch 1 oder 2, dadurch gekennzeichnet, daß eine der haubenartigen Ausbuchtungen (16) des Deckels in der Schließstellung die Behälteröffnung (3) überragende Einbauteile, z.B. vorstehende Befestigungslaschen (15), überdeckt.

4. Container nach einem der Ansprüche 1-3, dadurch gekennzeichnet, daß eine der haubenartigen Ausbuchtungen (21) des Deckels (4) in der Öffnungsstellung Ösen (17) zum Ankuppeln oder dergleichen überdeckt.

## Claims

1. Cuboid container for receiving refuse, having an opening (3) disposed on an end face, preferably serving the filling operation, which opening can be closed off by means of a flap or a cover (4), there being provided an actuating mechanism for pivoting the cover (4) between its closed and open position and a locking mechanism for locking the cover (4) in the closed position, characterised in that to the lateral edges of the cover (4) there are attached outer ends of parallel guide rods (5, 6), the inner ends of which are mounted on pins (8, 11) or journals connected to the receptacle side walls (7), in that two parallel guide rods (5) are angled-off in such a way that their outer ends, in the closed position, run parallel to the lateral edge profiles (10) of the cover (4), in that the two other parallel guide rods (6) are likewise angled-off and in that the cover (4) is provided with hood-like bulges (16, 21).

2. Container according to Claim 1, characterised in that an actuating mechanism for pivoting the cover (4) between a closed and an open position comprises an arm (13) which extends one of the guide rods (6) beyond the receptacle-side journal (11).

3. Container according to Claim 1 or 2, characterised in that one of the hood-like bulges (16) of the cover, in the closed position, covers over those built-in parts, e.g. protruding attachment clips (15), which project beyond the receptacle opening (3).

4. Container according to one of Claims 1-3, characterised in that one of the hood-like bulges (21) of the cover (4), in the open position, covers over eyelets (17) for coupling or the like.

## Revendications

1. Conteneur carré pour la réception d'ordures, comprenant une ouverture (3) disposée sur un côté avant et servant de préférence au remplissage, qui peut être fermée par un clapet ou un couvercle (4), un dispositif d'actionnement étant prévu pour faire pivoter le couvercle (4) entre sa position de fermeture et d'ouverture ainsi qu'un verrouillage pour verrouiller le couvercle (4) dans la position de fermeture,
caractérisé
en ce que des extrémités externes de guides parallèles (5, 6) sont articulées sur les bords latéraux du couvercle (4), dont les extrémités internes sont logées sur des boulons (8, 11) ou tourillons reliés aux parois latérales (7) du récipient,
en ce que deux guides parallèles (5) sont coudés de façon que leurs extrémités externes, dans la position de fermeture, s'étendent parallèlement aux profils de bords latéraux (10) du couvercle (4),
en ce que les deux autres guides parallèles (6) sont également coudés et
en ce que le couvercle (4) est pourvu de saillies (16,21) en forme de capots.

2. Conteneur selon la revendication 1, caractérisé en ce qu'un dispositif d'actionnement pour faire pivoter le couvercle (4) entre une position de fermeture et d'ouverture est constitué d'un bras (13) prolongeant l'un des guides (6) au-delà du tourillon (11) côté récipient.

3. Conteneur selon la revendication 1 ou 2, caractérisé en ce que l'une des saillies en forme de capot (16) du couvercle recouvre, dans la position de fermeture, des pièces d'insertion faisant saillie sur l'ouverture du récipient (3), par exemple des languettes de fixation (15) faisant saillie.

4. Conteneur selon l'une des revendications 1 à 3, caractérisé en ce que l'une des saillies en forme de capot (21) du couvercle (4) recouvre, dans la position d'ouverture, des oeillets (17) pour l'attelage ou analogue.
